# EUROPÄISCHE PATENTSCHRIFT

(11) **EP 2 988 941 B1**
(45) Veröffentlichungstag und Bekanntmachung des Hinweises auf die Patenterteilung: **03.11.2021**
(21) Anmeldenummer: 14719314.8
(22) Anmeldetag: 24.04.2014
(51) Int. Cl.: B41J 3/407, B41J 11/00

(54) **DRUCKER UND DRUCKMEDIUM**
PRINTER AND PRINT MEDIUM
IMPRIMANTE ET SUPPORT D'IMPRESSION

(30) Priorität: 25.04.2013 DE 102013007134
(43) Veröffentlichungstag der Anmeldung: 02.03.2016
(73) Patentinhaber: Bizerba SE & Co. KG, 72336 Balingen (DE)
(72) Erfinder: CONZELMANN, Dieter, 72458 Albstadt (DE)
(74) Vertreter: Huber, Meik
(86) Internationale Anmeldenummer: PCT/EP2014/058315
(87) Internationale Veröffentlichungsnummer: WO 2014/173998

(56) Entgegenhaltungen:
- EP-A2- 1 164 101
- DE-A1-102008 058 273
- US-A- 5 488 223
- US-A1- 2002 163 662

## Beschreibung

Die Erfindung betrifft einen Drucker nach dem Oberbegriff des Anspruchs 1.

Aus der DE 10 2008 058 273 A1 ist ein solcher Drucker bekannt. Dort wird über einen Sensor ein nicht sichtbarer Code gelesen um den Drucker entsprechend der gelesenen Daten zu steuern. Von Nachteil ist jedoch, dass beispielsweise Verbrauchsdaten nicht verarbeitet werden können und beispielsweise nach einem Tausch der Etikettenrolle nicht mehr zur Verfügung stehen.

Aus dem Dokument EP 1 164 101 A2 ist eine als Printer ausgebildete Verarbeitungseinrichtung bekannt. Eine in Form einer Rolle vorrätig gehaltene Materialbahn ist mit einem maschinenlesbaren Code versehen, welcher einen Identifikationscode der Materialbahn sowie für die Verarbeitung relevante Eigenschaftsdaten der Materialbahn darstellt. Der Identifikationscode und die Eigenschaftsdaten werden zu Beginn der Verarbeitung der Materialbahn gelesen, und es werden nur Materialbahnen mit gültigem Identifikationscode zur Verarbeitung zugelassen. Nach Beendigung der Verarbeitung werden der Identifikationscode und die aktualisierten Eigenschaftsdaten der Materialbahn wieder in Form eines maschinenlesbaren Codes auf den Anfang der verbleibenden Materialbahn aufgezeichnet, so dass sie für den nächsten Verarbeitungsvorgang wieder zur Verfügung stehen.

Der Erfindung liegt die Aufgabe zugrunde, einen Drucker zu schaffen, der ein optimales Druckergebnis bei vereinfachter Bedienung ermöglicht.

Diese Aufgabe wird erfindungsgemäß durch einen Drucker nach den Merkmalen des Anspruchs 1 gelöst.

Der Drucker weist eine Steuerungsvorrichtung mit einer Schnittstelle zu einem Warenwirtschaftssystem auf. Über die Schnittstelle sendet die Steuerungsvorrichtung einen Teil der von einem Sensor eingelesenen und extrahierten Daten eines auf dem Druckmedium angebrachten Codes. Beispielsweise kann die Steuerungsvorrichtung materialspezifische Daten oder produktspezifische Daten an das Warenwirtschaftssystem übermitteln. Dadurch kann in einem Warenwirtschaftssystem die Art der verwendeten Etiketten und die Betriebsart des Druckers erfasst werden. Auch bei einem Wechsel des Druckmediums bleiben diese Daten erhalten und können weiter verwendet werden. Es kann auch vorgesehen sein, dass der Datenaustausch zwischen Warenwirtschaftssystem und Steuerungsvorrichtung bidirektional erfolgt. Die Steuerungsvorrichtung kann dazu Daten an das Warenwirtschaftssystem übermitteln und auch Daten von dem Warenwirtschaftssystem empfangen und so einen Datenaustausch vornehmen.

Als Druckmedium kann beispielsweise eine Bonrolle oder eine Etikettenrolle mit Trägerband oder eine Etikettenrolle ohne Trägerband verwendet werden. Das Druckmedium weist eine bedruckbare Seite und eine Rückseite auf, wobei der Code auf der Rückseite aufgebracht ist. Der Code kann als eindimensionaler Barcode, insbesondere Strichcode oder Balkencode, oder als 2 dimensionaler Barcode, insbesondere QR-Code oder Data-Matrix Code oder MaxiCode, ausgebildet sein und wird vorzugsweise bei der Herstellung des Druckmediums aufgedruckt. Beim Extrahieren der Daten kann die Steuerungsvorrichtung den entsprechenden Code lesen und in ein für den Drucker oder das Warenwirtschaftssystem verständliches Format umwandeln.

Ein Warenwirtschaftssystem ist ein Programm zur Verwaltung von Waren und Warenmengen. Insbesondere verwaltet ein Warenwirtschaftssystem eine Warenmenge und kann zur automatisierten Bestellung verwendet werden. Um ein zur Neigung gehendes Druckmedium zu bestellen bevor ein Leerstand eintritt, kann vorgesehen sein, dass die Steuerungsvorrichtung einen Verbrauchszähler zum Erfassen des verbrauchten Druckmediums aufweist und den Verbrauch zusammen mit den über den Sensor gelesenen Daten an das Warenwirtschaftssystem übermittelt. Wird eine bestimmte Menge einer Ware am Lager unterschritten, so kann von dem Warenwirtschaftssystem automatisch ein Bestellvorgang angestoßen werden. Über das Warenwirtschaftssystem kann daher eine automatisierte Lagerhaltung der Etiketten erfolgen. So ist sichergestellt, dass immer eine ausreichende Zahl von Etiketten am Lager vorrätig ist.

Für eine automatisierte Bestellung oder eine verbesserte Lagerhaltung ist es von Vorteil, wenn der Code materialspezifische Daten, wie z. b. eine Herstellernummer und/oder eine Materialnummer und /oder ein Produktionsdatum und/oder eine Chargennummer umfasst. Anhand dieser materialspezifischen Daten kann das Warenwirtschaftssystem den benötigten Etiketttyp selektieren und/oder bestellen.

Das Warenwirtschaftssystem kann in einer Zentrale, beispielsweise in einem Server oder einem Zentralrechner laufen, wobei der Server bzw. der Zentralrechner mit dem Drucker bzw. mit der Schnittstelle verbunden ist.

Um einen unterbrechungsfreien Betrieb des Druckers zu ermöglichen, kann vorgesehen sein, dass die Steuerungsvorrichtung so ausgebildet ist, dass sie ein Signal zum Tausch des Druckmediums generiert und/oder absetzt, wenn die Menge des Druckmediums im Drucker eine gewisse Mindestmenge unterschreitet. So zeigt der Drucker vor Ort an, wenn das Druckmedium bzw. die Etikettenrolle zur Neige geht. Beispielsweise kann der Drucker ein Lichtsignal ansteuern oder eine SMS oder Email versenden, um einen Maschinenführer zu informieren, der dann das Druckmedium oder die Etikettenrolle rechtzeitig tauschen kann, bevor ein Stillstand entsteht.

In der Praxis kommt es oft vor, dass nur zum Teil verbrauchte Druckmedien, vorzugsweise Etikettenrollen oder Bonrollen, ausgetauscht werden. Wenn ein solch angebrochenes Druckmedium dann wieder in den Drucker eingelegt wird ist die zur Verfügung stehende Lauflänge nur schwer zu bestimmen. Über das Warenwirtschaftssystem können die Verbrauchszählerstände zusammen mit einer Druckmedienidentifikationsnummer abgespeichert werden. Beim erneuten Einlegen desselben Druckmediums kann das Steuergerät nun die Verbrauchsdaten empfangen und so den Drucker hinsichtlich der Restmenge exakt steuern.

Um unnötige Lese- oder Schreibvorgänge zu verhindern ist es vorgesehen, dass die Steuerungsvorrichtung den Lesevorgang nur bei Bedarf durchführt. Es ist eine Druckerklappe vorgesehen, die beim Einlegen oder Entnehmen eines Druckmediums geöffnet werden muss. Die Druckerklappe deckt also eine Druckmedienhalterung ab. Die Steuerungsvorrichtung löst bei einem Öffnen oder Schließen der Druckerklappe einen Lesevorgang der Code-Daten aus. Da danach das Druckmedium in dem Drucker bis zum nächsten Öffnen der Druckerklappe verbleibt, genügt ein einmaliger Lese-Vorgang beim Einlegen bzw. Entnehmen des Druckmediums aus.

Für ein gutes Druckergebnis ist eine möglichst genaue Positionierung des Druckmediums relativ zu dem Druckkopf erforderlich. Eine Lichtschranke misst dazu einen Abstand bzw. eine Kante des Druckmediums um den Vorschub des Druckmediums entsprechend zu steuern. Dazu ist vorgesehen, dass die Steuerungsvorrichtung die Positionierung des Druckmediums relativ zu dem Druckkopf über eine Lichtschranke steuert, wobei die Lichtschranke in Projektion quer zu der Transportrichtung einen Mindestabstand von 10mm zu dem Sensor aufweist. Es hat sich gezeigt, dass der auf dem Druckmedium aufgebrachte Code sich nachteilig auf dieses Messverfahren auswirken kann. Der Code kann durch das Etikettenpapier hindurchschimmern und so die Lichtschranke irritieren. Daher wird die Lichtschranke relativ zu dem Sensor quer zu der Transportrichtung versetzt angeordnet, wobei sich ein Abstand von wenigstens 10mm als ausreichend herausgestellt hat.

Ein besonders gutes und/oder materialschonendes Druckergebnis erhält man, wenn der Code druckspezifische Daten enthält und die Steuerungsvorrichtung den Druckkopf und/oder den Vorschub des Druckmediums entsprechend diesen druckspezifischen Daten steuert. So kann der Code beispielsweise Angaben über eine maximale Druckgeschwindigkeit und/oder eine optimale Sättigungsenergie und/oder eine Formatangabe und/oder zu einer Oberflächenbeschichtung enthalten. Anhand dieser Angaben kann die Steuerungsvorrichtung nun direkt oder nach Anpassen der Daten über eine Anpassungstabelle einzelne Druckparameter optimal steuern.

Eine Verwendung des Druckers ist beispielsweise als Einbaudrucker in einer Ladenwaage oder als Etikettendrucker für einen Etikettierer vorgesehen.

Weitere Ausführungsbeispiele der Erfindung sind in den Figuren dargestellt und der dazugehörenden Beschreibung beschrieben.

Es zeigen,
- Figur 1:: Eine schematische Ansicht eines Druckers
- Figur 2:: Eine schematische Ansicht eines Etikettenstreifens
- Figur 3:: Ein einzelnes Etikett mit Sensoranordnung

In **Figur 1** ist eine schematische Seitenansicht eines Druckers 1 dargestellt. Der Drucker 1 haltert in seinem Gehäuse 11 ein Druckmedium 3. Das Druckmedium 3 kann eine Bonrolle oder eine Etikettenrolle 33 mit Trägerband oder eine Etikettenrolle ohne Trägerband sein. Das Druckmedium 33 wird nach Öffnen einer Gehäuseklappe oder Druckerklappe 15 über einen Etikettenhalter 14 in dem Druckergehäuse 11 gehaltert. Die Druckerklappe 15 ist an dem Druckergehäuse 11 schwenkbar gelagert und kann zum Einlegen oder Entnehmen von Etiketten aufgeschwenkt werden. Ein Kontaktschalter 16 sensiert den Zustand der Druckerklappe 15. Der Kontaktschalter 16 kann als Druckschalter oder Reedschalter ausgebildet sein.

Eine Etikettenbahn 34 wird von der Etikettenrolle 33 gelöst und in Transportrichtung zwischen einem Druckkopf 12 und einer Druckwalze 13 hindurch eingelegt. Eine Antriebsvorrichtung treibt die Druckwalze an, die das Druckmedium 3 während des Druckvorganges in Transportrichtung an dem Druckkopf 12 entlang transportiert. Stromab des Druckkopfes 12 ist ein Druckerauslass angeordnet, an dem die bedruckten Etiketten entnommen werden können. Die Transportrichtung ist parallel zu der Etikettenbahn durch einen Pfeil dargestellt. Der Drucker 1 kann das Druckmedium 34 im Thermodirekt oder Thermotransferverfahren bedrucken.

Eine Steuerungsvorrichtung 2 ist vorgesehen, um den Drucker zu steuern. Über eine Schnittstelle 21 ist die Steuerungsvorrichtung mit einem Warenwirtschaftssystem 5 und/oder weiteren Druckern verbunden. Die Schnittstelle 21 kann als drahtgebundene, insbesondere serielle Schnittstelle oder als drahtlose Schnittstelle ausgebildet sein.

Das Druckmedium 3 ist in **Figur 2** dargestellt. Es weist eine drucksensitive Schicht auf, die von dem Druckkopf 12 bedruckt wird. Das Druckmedium 3 kann als Bonrolle oder als Etikettenrolle ausgebildet sein. Eine Etikettenrolle weist im Unterschied zu einer Bonrolle eine klebende Rückseite auf. Diese kann durch ein Trägerband abgedeckt sein. Der Drucker 1 kann jedoch auch trägerbandlose Etiketten bedrucken. Dazu ist die Druckwalze 13 mit einer Antihaftbeschichtung versehen, so dass der Kleber nicht an der Druckwalze 13 anhaften kann.

In **Figur 3** ist beispielhaft ein einzelnes Etikett 32 dargestellt. Es weist auf der, der drucksensitiven Seite abgekehrten Rückseite einen 2D-Code 31 auf. Über einen Sensor 24 wird dieser 2D-Code 31 von einem Steuergerät 2 gelesen. Der Sensor kann als beispielsweise als Scanner ausgebildet sein, der einen 2D-Code im Stillstand oder während des Etikettentransports abtasten kann.

Eine Lichtschranke 23 ist vorgesehen, um eine exakte Etikettenpositionierung relativ zu dem Druckkopf 12 vornehmen zu können. Die Lichtschranke 23 kann im Reflexverfahren oder im Durchlichtverfahren messen und detektiert eine Kante des Etiketts 32 durch einen Hell-Dunkel Wechsel.

Um eine Beeinflussung der Lichtschranke durch den 2D-Code zu vermeiden ist die Lichtschranke 23 in Transportrichtung gesehen seitlich gegenüber dem Sensor 24 um eine Strecke C versetzt. Die Strecke C ist mindestens 10mm lang. Dies entspricht dem Mindestabstand zwischen Sensor 24 und Lichtschranke 23 um eine gegenseitige Beeinflussung zu verhindern. Der Sensor 24 kann in Transportrichtung versetzt zu der Lichtschranke 23 angeordnet sein. Die Strecke C wird in Projektion quer zu der Transportrichtung gemessen.

Wie in Figur 3 gezeigt sind die Messsensoren so angeordnet, dass der Sensor 24 eine Hälfte und die Lichtschranke 23 die andere Hälfte eines Etiketts 32 abdeckt.

Die Steuerungsvorrichtung 2 ist mit dem Sensor 24 und der Lichtschranke 23 verbunden. Über den Sensor 23 liest die Steuerungsvorrichtung die Daten des 2D-Codes und extrahiert bzw. decodiert diese. Der Drucker weist eine Schnittstelle 21 auf, über die die Steuerungsvorrichtung 2 mit einem Warenwirtschaftssystem 5 kommuniziert. Das Warenwirtschaftssystem 5 ist ein Programm zur Lagerhaltung bzw. zur Unterstützung eines Bestellwesens und weist eine Warendatenbank auf, in der artikelbezogenen Daten abgespeichert und verwaltet werden.

Der Code 31 ist auf der Rückseite des Druckmediums 3 angebracht. Der Code 31 ist als QR-Code ausgeführt und wird bei der Produktion des Druckmediums 3 bereits auf die Rückseite aufgedruckt. Der Code kann dabei auf der Rückseite einer Bonrolle in regelmäßigem Abstand B aufgedruckt sein. Der Code 31 kann bei einer Etikettenrolle mit Trägerband auch auf der Rückseite eines Trägerbandes in regelmäßigem Abstand B aufgedruckt sein. Der Abstand B ist so bemessen, dass pro zu bedruckendem Etikett genau ein Code 31 auf der Rückseite angebracht ist.

Bei trägerbandlosen Etiketten kann der Code 31 direkt auf die Rückseite der Etiketten gedruckt werden. Nach dem Bedrucken wird die Rückseite mit einem Kleber beschichtet um die selbstklebende Eigenschaften der Etiketten sicherzustellen. Dabei wird ein transparenter Kleber verwendet, der eine Abtastung des Codes 31 auch durch die Kleberschicht hindurch erlaubt.

Der Code 31 ist auf einer Seite des Druckmediums 3 mit einem Mindestabstand zu dessen Rand von 4 mm angebracht. Dieser Abstand bewirkt, dass der Code lesbar ist, auch wenn der Rand des Druckmediums 3 aufgrund mechanischer Beanspruchung beschädigt ist.

Die Abmessungen des rechteckigen oder quadratischen 2D-Codes 31 liegen in X und Y Richtung bevorzugt in einem Bereich von 8mm bis 25mm. Dieser Bereich stellt einen optimalen Kompromiss zwischen einer optischen Beeinträchtigung des Etiketts und der Lesbarkeit des Codes 31 dar.

Das Warenwirtschaftssystem 5 kann auf einem externen Server, der von dem Drucker räumlich getrennt ist, installiert sein. Jedoch kann das Warenwirtschaftssystem auch auf einem an den Drucker angeschlossenen Bedienterminal installiert sein, welches räumlich dem Drucker 1 zugeordnet ist.

Der 2D-Code enthält materialspezifische Daten. Diese materialspezifischen Daten umfassen eine Herstellernummer und/oder eine Materialnummer bzw. eine PLU und/oder eine Chargennummer und/oder ein Produktionsdatum. Eine effektive Datenübertragung ergibt sich indem das Datenformat des 2D-Codes zuerst eine Herstellernummer und dann die Materialnummer bzw. die PLU beinhaltet und beide Nummern 13-stellig, also mit 13 Dezimalstellen ausgeführt sind.

Das Produktionsdatum ist ebenso wie die Chargennummer 8-stellig also mit jeweils 8 Dezimalstellen ausgeführt.

Zudem enthält der 2D-Code eine Druckmedienidentifikation, also eine Nummer, die ein bestimmtes Druckmedium bzw. eine einzelne Bonrolle oder Etikettenrolle eindeutig identifiziert. Die Druckmedienidentifikation ist als fortlaufende Nummer mit 8 oder 9 oder 10 Dezimalstellen ausgestaltet. Zusammen mit dem Produktionsdatum und/oder der Chargennummer kann so ein bestimmtes Druckmedium eindeutig identifiziert werden.

Weiter umfasst der 2D-Code auch druckspezifische Daten. Diese druckspezifischen Daten umfassen eine maximale Druckgeschwindigkeit und/oder eine optimale Sättigungsenergie und/oder eine Formatangabe und/oder Angaben zu einer Oberflächenbeschichtung. Auf Basis der druckspezifischen Daten kann die Steuerungseinrichtung 2 den Drucker 1, insbesondere den Druckkopf 12 und/oder die Druckwalze 13 so steuern, dass die Druckqualität optimiert wird.

Das Format der druckspezifischen Daten umfasst eine maximale Druckgeschwindigkeit mit 3 Dezimalstellen, so wie optimale Sättigungsenergie mit 2 Dezimalstellen. Eine Oberflächenbeschichtung kann mit 1 Dezimalstelle angegeben werden.

Nach Einlegen eines Druckmediums 33 und Schließen der Druckerklappe 15 meldet der Kontaktschalter 16 dies an die Steuerungsvorrichtung 2. Diese wird dann den 2D-Code einlesen und die enthaltenen Daten extrahieren. Einen Teil der eingelesenen Daten übermittelt die Steuerungsvorrichtung 2 an das Warenwirtschaftssystem 5. Dieses speichert die Daten ab, um eine Lagerhaltung zu ermöglichen.

Das Warenwirtschaftssystem 5 weist dazu eine Artikelspezifische Datenbank auf, die zu jeder Etikettensorte eine Herstellernummer und eine Materialnummer und eine Chargennummer bzw. Ein Produktionsdatum umfasst. Das Speicherformat des Warenwirtschaftssystem stimmt für diese Daten mit dem Speicherformat des 2D-Codes überein.

So weist das Speicherformat des Warenwirtschaftssystems 5 eine 13-stellige Herstellernummer und eine 13-stellige Materialnummer und eine 8-stellige Chargennummer und/oder das 8-stellige Produktionsdatum auf.

Die Steuerungsvorrichtung 2 weist einen Verbrauchszähler 22 auf, der die Anzahl an verbrauchten Etiketten oder laufende Meter Etikettenband zählt.

Beim Einlegen und/oder Entnehmen von Etiketten 33 werden Daten des 2D-Codes, insbesondere eine Druckmedienidentifikation, zusammen mit dem Verbrauchsstand an das Warenwirtschaftssystem übertragen und dort gespeichert, bzw. von dem Warenwirtschaftssystem 5 an die Steuerungsvorrichtung 2 übertragen. Somit ist in der Steuerungsvorrichtung 2 immer die aktuelle Information über die Anzahl an Etiketten pro Druckmedium oder laufende Meter an Etiketten vorhanden. Mit dieser Information kann die Steuervorrichtung 2 immer rechtzeitig ein Signal zum Druckmedientausch absetzen um einen Leerlauf zu verhindern.

Zudem ist in einer Ausführung vorgesehen, dass das Warenwirtschaftssystem Druckmedienspezifische Daten, wie z. B. mögliche Layouts, oder Formatangaben, oder Druckgeschwindigkeiten an den Drucker 1 bzw. die Steuerungsvorrichtung 2 überträgt. Anhand dieser Angaben stellt die Steuerungsvorrichtung 2 insbesondere zusammen mit den gelesenen Daten des 2D-Codes einen bestimmten Druckmodus automatisch ein.

Die Steuerungsvorrichtung 2 weist einen Speicher 26 auf, in dem verschiedene Drucklayouts abgespeichert sind. Die Drucklayouts können bereits vorkonfiguriert in dem Speicher 26 abgespeichert sein oder über die serielle Schnittstelle 21 in den Speicher 26 geladen werden. Die Steuerungsvorrichtung 2 liest beim Einlegen von Etiketten die 13-stellige Materialnummer oder PLU des 2D-Codes 31 aus. Diese Materialnummer oder PLU identifiziert einen Artikel oder eine Etikettensorte eindeutig. Anhand dieser Materialnummer selektiert die Steuerungsvorrichtung 2 dann das zu diesem Artikel gehörende Layout aus dem Speicher 26 und verwendet dieses als Druckbild für das Etikett.

Zudem führt die Steuerungsvorrichtung eine Plausibilitätsprüfung durch. Beispielsweise kann die Steuerungsvorrichtung 2 die im 2D-Code gespeicherten Daten des Etikettenformats mit den Daten des Drucklayouts vergleichen. Bei Abweichungen zwischen den Daten gibt die Steuerungsvorrichtung 2 eine Fehlermeldung aus bzw. stoppt den Druckvorgang. Auf diese Art und Weise wird die Einrichtung des Druckers 1 weitgehend automatisiert und Fehldrucke können vermieden werden.

## Patentansprüche

1. Drucker, der über einen Druckkopf (12) ein streifenförmiges Druckmedium (3) bedruckt, wobei eine Steuerungsvorrichtung (2) den Druckkopf (12) steuert und mit einem Sensor (24) zum Lesen eines auf dem Druckmedium (3) angebrachten Codes (31) verbunden ist und die darin enthaltenen Code-Daten extrahiert,
**dadurch gekennzeichnet,**
**dass** der Code (31) mindestens eine Druckmedienidentifikationsnummer, mit der das Druckmedium (3) eindeutig identifizierbar ist, umfasst, und dass die Steuerungsvorrichtung (2) einen Verbrauchszähler (22) zum Erfassen des verbrauchten Druckmediums (3) und eine Schnittstelle (21) aufweist, und dass die Steuerungsvorrichtung (2) über diese Schnittstelle (21) mit einem Warenwirtschaftssystem (5) verbunden ist, und dass die Steuerungsvorrichtung (2) den Verbrauch zusammen mit den über den Sensor (24) gelesenen Daten an das Warenwirtschaftssystem (5) übermittelt, wobei die übermittelten Daten zumindest die Druckmedienidentifikationsnummer umfassen, und wobei das Warenwirtschaftssystem (5) ein Programm zur Verwaltung von Waren und Warenmengen ist und über das Warenwirtschaftssystem (5) eine automatisierte Lagerhaltung erfolgt, indem das Warenwirtschaftssystem (5) so ausgebildet ist, dass es automatisch einen Bestellvorgang anstößt und/oder vornimmt, sobald das verbleibende Druckmedium (3) eine bestimmte Menge, oder eine einstellbare Menge unterschreitet.

2. Drucker nach Anspruch 1,
**dadurch gekennzeichnet,**
**dass** die Steuerungsvorrichtung (2) so ausgebildet ist, dass sie ein Signal zum Tausch des Druckmediums generiert und/oder absetzt, wenn die Menge des Druckmediums im Drucker eine gewisse Mindestmenge unterschreitet.

3. Drucker nach Anspruch 1 oder 2,
**dadurch gekennzeichnet,**
**dass** der Code (31) materialspezifische Daten umfasst, insbesondere eine Herstellernummer und/oder eine Chargennummer und/oder ein Produktionsdatum und/oder eine Materialnummer.

4. Drucker nach einem der vorhergehenden Ansprüche,
**dadurch gekennzeichnet,**
**dass** eine Druckerklappe zum Abdecken einer Druckmedienhalterung (14) vorgesehen ist und die Steuerungsvorrichtung (2) bei einem Öffnen oder Schließen der Druckerklappe über den Sensor (24) die Code-Daten liest.

5. Drucker nach einem der vorhergehenden Ansprüche,
**dadurch gekennzeichnet,**
**dass** die Steuerungsvorrichtung (2) anhand der Code-Daten die Sättigung des Druckkopfs (12) und/oder die Transportgeschwindigkeit des Druckmediums (3) steuert.

6. Drucker nach einem der vorhergehenden Ansprüche,
**dadurch gekennzeichnet,**
**dass** die Steuerungsvorrichtung (2) einen Speicher (26) mit mehreren artikelspezifischen Drucklayouts aufweist und anhand der Code-Daten aus diesem Speicher (26) ein bestimmtes Drucklayout selektiert.

## Claims

1. Printer, which prints a strip-like print medium (3) via a print head (12), wherein a control device (2) controls the print head (12) and is connected to a sensor (24) for reading a code (31) applied to the print medium (3) and extracts the code data contained therein,
**characterized in that**
the code (31) comprises at least one print medium identification number with which the print medium (3) can be identified uniquely, and **in that** the control device (2) has a consumption counter (22) for detecting the consumed print medium (3) and an interface (21), and **in that** the control device (2) is connected via this interface (21) to a merchandise management system (5), and **in that** the control device (2) transmits the consumption to the merchandise management system (5) together with data read via the sensor (24), wherein the transmitted data comprise at least the print medium identification number, and wherein the merchandise management system (5) is a program for managing merchandise and amounts of merchandise, and automatic stock-keeping is carried out via the merchandise management system (5) **in that** the management merchandise system (5) is designed such that it automatically initiates and/or carries out an ordering process as soon as the remaining print medium (3) falls below a specific amount or an adjustable amount.

2. Printer according to Claim 1,
**characterized in that**
the control device (2) is designed such that it generates and/or sends a signal to replace the print medium when the amount of the print medium in the printer falls below a certain minimum amount.

3. Printer according to Claim 1 or 2,
**characterized in that**
the code (31) comprises material-specific data, in particular a manufacturer number and/or a batch number and/or a production date and/or a material number.

4. Printer according to one of the preceding claims,
**characterized in that**
a printer flap covering a print medium holder (14) is provided and, when the printer flap is opened or closed, the control device (2) reads the code data via the sensor (24) .

5. Printer according to one of the preceding claims,
**characterized in that**
the control device (2) controls the saturation of the print head (12) and/or the transport speed of the print medium (3) by using the code data.

6. Printer according to one of the preceding claims,
**characterized in that**
the control device (2) has a memory (26) with a plurality of article-specific print layouts, and selects a specific print layout from this memory (26) by using the code data.

## Revendications

1. Imprimante imprimant un support d'impression (3) en forme de bande par l'intermédiaire d'une tête d'impression (12), un dispositif de commande (2) commandant la tête d'impression (12) et étant relié à un capteur (24) pour lire un code (31) appliqué sur le support d'impression (3) et extrayant les données de code contenues dans celui-ci,
**caractérisée en ce que** le code (31) comprend au moins un numéro d'identification de support d'impression par lequel le support d'impression (3) peut être identifié de manière univoque, et **en ce que** le dispositif de commande (2) présente un compteur de consommation (22) pour détecter un support d'impression (3) consommé et une interface (21), et **en ce que** le dispositif de commande (2) est relié à un système de gestion de marchandises (5) par ladite interface (21), et **en ce que** le dispositif de commande (2) transmet la consommation ainsi que les données lues à l'aide du capteur (24) au système de gestion de marchandises (5), les données transmises comprenant au moins le numéro d'identification de support d'impression, et le système de gestion de marchandises (5) étant un logiciel pour gérer des marchandises et des quantités de marchandises, et le système de gestion de marchandises (5) effectuant un stockage automatisé **en ce que** le système de gestion de marchandises (5) est réalisé de telle sorte qu'il déclenche et/ou effectue automatiquement un processus de commande dès que le support d'impression (3) restant est inférieur à une certaine quantité ou à une quantité réglable.

2. Imprimante selon la revendication 1, **caractérisée en ce que** le dispositif de commande (2) est réalisé de telle sorte qu'il génère et/ou émet un signal pour le remplacement du support d'impression lorsque la quantité du support d'impression dans l'imprimante est inférieure à une certaine quantité minimale.

3. Imprimante selon la revendication 1 ou 2, **caractérisée en ce que** le code (31) comprend des données spécifiques au matériel, en particulier un numéro de fabricant et/ou un numéro de lot et/ou une date de fabrication et/ou un numéro de matériel.

4. Imprimante selon l'une quelconque des revendications précédentes, **caractérisée en ce qu'**un volet d'imprimante pour couvrir un élément porteur de support d'impression (14) est prévu, et le dispositif de commande (2) lit les données de code à l'aide du capteur (24) à l'ouverture ou à la fermeture du volet d'imprimante.

5. Imprimante selon l'une quelconque des revendications précédentes, **caractérisée en ce que** le dispositif de commande (2) commande à l'aide des données de code la saturation de la tête d'impression (12) et/ou la vitesse de transport du support d'impression (3).

6. Imprimante selon l'une quelconque des revendications précédentes, **caractérisée en ce que** le dispositif de commande (2) présente une mémoire (26) comportant plusieurs mises en page d'impression spécifiques à des articles et sélectionne dans ladite mémoire (26) une certaine mise en page d'impression à l'aide des données de code.
